# EUROPÄISCHE PATENTSCHRIFT

(11) **EP 1 558 409 B1**
(45) Veröffentlichungstag und Bekanntmachung des Hinweises auf die Patenterteilung: **24.05.2006**
(21) Anmeldenummer: 03748074.6
(22) Anmeldetag: 23.09.2003
(51) Int. Cl.: B21B 31/10

(54) **WALZWERK MIT SUPPORTPLATTEN**
ROLLING MILL COMPRISING SUPPORT PLATES
LAMINOIR A PLAQUES DE SUPPORT

(30) Priorität: 30.10.2002 DE 10250431
(43) Veröffentlichungstag der Anmeldung: 03.08.2005
(73) Patentinhaber: SMS Demag Aktiengesellschaft, 40237 Düsseldorf (DE)
(72) Erfinder: RACKEL, Harald, 57271 Hilchenbach (DE); LAZZARO, Klaus, 57399 Kirchhundem (DE)
(74) Vertreter: Valentin, Ekkehard
(86) Internationale Anmeldenummer: PCT/EP2003/010549
(87) Internationale Veröffentlichungsnummer: WO 2004/039512

(56) Entgegenhaltungen:
- EP-A- 0 911 089
- DE-A- 1 965 882
- DE-A- 4 321 663
- GB-A- 1 144 410
- US-B1- 6 408 667

## Beschreibung

Die Erfindung betrifft ein Walzwerk mit auf der Bedienseite der Gerüste vorgesehenen und quer zu den Walzenachsen verschiebbaren Supportplatten bzw. Plattformen. Diese Supportplatten sind zum Wechsel der Arbeitswalzensätze durch Querverschieben und damit zur Aufnahme von Arbeitswalzensätzen aus den Walzgerüsten insbesondere mit Schienenpaaren ausgestattet und grenzen an den Hüttenflur an, damit die Arbeitswalzen an- und abtransportiert werden können. Den Gerüsten sind weiterhin Gruben vorgeordnet, deren Grund zum Ausfahren für Stützwalzensätze, insbesondere mit Ausfahrschienen, ausgestattet ist.

Ein derartiges Walzwerk mit querverschiebbaren, d.h. in Walzrichtung bzw. entgegen der Walzrichtung verschiebbaren Supportplatten, ist aus der DE 43 21 663 A1 bekannt. Die Gruben, die zwischen den Walz-Gerüsten und der querverschiebbaren Supportplattenlinie angeordnet sind, sind mit schwenkbaren Klappen übergriffen. Diese Klappen befinden sich zum Arbeitswalzenwechsel in horizontaler Position, während sie zum Stützwalzenwechsel durch eine Klappbewegung die Grube zum Einfahren der Stützwalzensätze frei geben. Die Arbeitswalzen werden von Zugmaschinen vom Gerüst über die Klappen bis zu den Supportplatten geschleppt, wobei sowohl die Klappen als auch die Supportplatten mit entsprechenden Schienenpaaren ausgestattet sind. Durch Querverschieben der Supportplatten wird anschließend je ein neuer auf einem parallelen Schienenpaar jeder Supportplatte abgestellte Arbeitswalzensatz vor die Walzgerüste geschoben und in die Gerüste eingefahren. Zugmaschinen können die verbrauchten Arbeitswalzensätze, ggfs. nach nochmaligem Querverschieben der Supportplatten, übemehmen und in die Walzenwerkstatt verfahren.

Bei diesem bekannten Walzwerk mit über Klappen verschließbaren Gruben zwischen den Gerüsten und den einzelnen Supportplatten müssen die Arbeitswalzen jeweils über die Klappen bis auf die Supportplatten verfahren werden.

Erst auf den Supportplatten findet die Querverschiebung und der Tausch der Arbeitswalzen statt. Der Verfahrweg ist daher relativ lang und entsprechend zeitaufwendig.

Ausgehend von diesem Stand der Technik liegt der Erfindung die Aufgabe zugrunde, ein Walzwerk zu schaffen, bei dem der Arbeitswalzenwechsel innerhalb einer kürzeren Zeitsequenz erreicht werden kann.

Diese Aufgabe wird durch eine Vorrichtung mit den Merkmalen des Anspruchs 1 gelöst. Vorteilhafte Weiterentwicklungen sind in den Unteransprüchen beschrieben.

Kerngedanke ist, dass die querverschiebbaren Supportplatten mittels einer Beförderungseinrichtung von einer Stellung zum Arbeitswalzenwechsel durch Absenken quer zur Walzrichtung in Richtung Steuerbühne durch die Gruben in einen angrenzenden Bereich unterhalb des Hüttenflurs in eine Stellung zum Stützwalzenwechsel und zurück transportiert werden. In der Arbeitswalzenstellung befinden sich die Supportplatten unmittelbar an den Walzgerüsten und bilden selbst den oberen Abschluss der Gruben. Die Querverschiebung ist direkt vor der Walzstraße angeordnet. Deshalb kann der Verfahrweg der Arbeitswalzen minimiert und damit der Zeitbedarf zum Wechsel der Arbeitswalzen auf ein Minimum reduziert werden. Die Supportplatten werden zwischen einer ersten Stellung, in der sie unmittelbar neben den Walzgerüsten oberhalb der Gruben angeordnet sind, und einer zweiten Stellung, in der sie vor der Grube (gesehen von der Steuerbühne) unterhalb des Hüttenflurs angeordnet sind, schräg nach unten durch den Grubenbereich hindurch versenkt, wobei sie während der Transportbewegung ihre Ausrichtung beibehalten.

Die Beförderungseinrichtung für die Supportplatten kann beispielsweise eine ausfahrbare Hebebühne sein, die die Absenkbewegung der Platten unterhalb den Hüttenflur und die Verfahrbewegung aus dem für die Stützwalzensätze notwendigen Grubenbereich heraus bewerkstelligen.

Nach einer besonders bevorzugten Ausführungsform umfasst die Beförderungseinrichtung einen Unterwagen mit Rollen. Die Supportplatte selbst ist zu einem Tisch des Unterwagens verschiebbar angeordnet, um die Querverschiebung entlang der Supportplattenlinie zu erlauben. Am Grund der jeweiligen Grube sind Rampen angeordnet, die in Richtung zu dem Walzgerüst ansteigen. Mit Hilfe dieser Unterwagen/Rampen-Lösung wird eine einfach umsetzbare und wenig störanfällige Beförderungseinrichtung aufgezeigt.

Eine besonders vorteilhafte Lösung wird dadurch vorgeschlagen, dass dieser Unterwagen mit Hilfe der gleichen Kolben-Zylinder-Einheit bewegt wird, die auch zum Transport des Stützwalzensatzes am Grubengrund verwendet wird. Auf diese Weise ist kein weitere Antrieb für die Beförderungseinrichtung notwendig.

Damit die horizontale Kraftbewegung der Kolben-Zylinder-Einheit in eine Rampen-Auffahrbewegung umgesetzt werden kann, ist der Kolben bzw. einen den Kolben verlängernde Traverse mit einer Stützstange drehbar verbunden, deren anderes Ende drehbar an der Unterseite des Unterwagentisches gelagert ist.

Um die Supportplatten in der Stellung des Arbeitswalzenwechsels quer zu verschieben, werden diese insbesondere gedrückt. Hierzu brauchen die einzelnen Supportplatten nicht miteinander verbunden sein, sondern bewegen sich Stoßkante an Stoßkante.

Die Erfindung wird anhand einer Zeichnung näher erläutert: Es zeigen:
- Fig. 1: eine Seitenansicht eines Walzwerkes mit Walzgerüsten und einer daran unmittelbar angeordneten Supportplattenlinie mit einzeln versenk- und verfahrbaren Supportplatten;
- Fig. 2: die Draufsicht auf das Walzwerk nach Fig. 1;
- Fig. 3: die Schnittansicht B-B der Fig. 1 mit einer Supportplatte in der Stellung zum Arbeitswalzenwechsel;
- Fig. 4: die Schnittansicht A-A der Fig. 1 mit einer Supportplatte in der Stellung zum Stützwalzenwechsel.

Fig. 1 und 2 zeigen ein Walzwerk mit - hier - sieben Fertigwalzgerüsten F1-F7. Auf der Bedienseite BS (mit AS ist die gegenüberliegende Antriebsseite gekennzeichnet) der Gerüstlinie befindet sich unmittelbar nebengeordnet eine Linie 1 aus quer verschiebbaren Supportplatten 2. Jede Supportplatte 2 ist mit längs der Walzenachsen versehenen Schienenpaaren 3 ausgerüstet. Im gezeigten Stadium der Fig. ist ein verbrauchter Arbeitswalzensatz 4' auf eine Supportplatte 2a herausgezogen worden, während bereits neue Arbeitswalzensätze 5 direkt auf der jeweils angrenzenden Supportplatte 2b auf ihren Einsatz warten und durch Querverschiebung in Linie zum entsprechenden Walzgerüst gebracht werden.

Aus Fig. 2 wird deutlich, dass die Supportplatten 2 mit ihren von den Walzgerüsten wegweisenden Enden 6 an den Hüttenflur 7 angrenzen, der ebenfalls mit Schienenpaaren (nicht gezeigt) zum An- bzw. Abtransport der Arbeitswalzensätze 4,5 mit entsprechenden Zugmaschinen 8 (vgl. Fig. 3 und 4) ausgestattet ist. Der Transport mittels der Zugmaschinen 8 kann beispielsweise nach dem aus der DE 43 21 663 A1 bekannten Verfahren erfolgen, nach dem Zahnräder der Zugmaschine in Zahnstangen entlang der Schienen eingreifen. Die Funktion der Zugmaschine kann auch alternativ durch einen Hydraulik-Zylinder realisiert werden.

Die Details der Erfindung werden mit den Fig. 3 und 4 erläutert.

Angrenzend an ein Walzgerüst Fi mit einem Arbeitswalzensatz 4 und einem Stützwalzensatz 9 ist auf der Bedienseite BS bzw. in Richtung Steuerbühne jeweils eine Grube 10 angeordnet, deren Grund 11 mit Ausfahrschienen (nicht gezeigt) für die Stützwalzensätze 9 ausgestattet ist. In der Stellung zum Arbeitswalzenwechsel, wie gezeigt in Fig. 3, ist diese Grube 10 von einer Supportplatte 2 überdeckt. Die Supportplatte 2 deckt die Grube 10 bündig zwischen dem Walzgerüst Fi und dem angrenzenden Hüttenflur 7 ab. Die die Arbeitswalzensätze 4 heran- und abtransportierenden Zugmaschinen 8 können über diesen Hüttenflur 7 unmittelbar bis an die Supportplatten 2 heranfahren. Verbrauchte Walzensätze 4" können unmittelbar über entsprechende Schienenbahnen in die Walzenwerkstatt WW gezogen bzw. von dort wieder zurück gefahren werden. Die Supportplatten 2 selbst werden mit Hilfe einer Beförderungseinrichtung 12 in die in Fig. 3 gezeigte horizontale Stellung transportiert und gehalten. Diese Beförderungseinrichtung 12 hier in Form eines Unterwagens 13 besteht im Wesentlichen aus einem Tisch 14 sowie daran angeordneten zwei Rollenpaaren 15a,b. Der Tisch 14 selbst weist an seiner Oberseite 16 Schienen 17 (vgl. Fig. 2) auf, die sich quer zu den Walzenachsen erstrecken und die bei anstoßenden Tischen in Linie sind. Die Supportplatten 2 weisen entsprechende Rollen 18 auf, die entlang dieser Schienenbahnen für die Querverschiebung verfahrbar.sind. Um Seitenverkantungen zu verhindern, ist zwischen der Unterseite der jeweiligen Supportplatte 2 und der Tischoberseite 16 eine Führung 19 vorgesehen. In der in Fig. 3 gezeigten Stellung befindet sich der Unterwagen 13 in Endstellung auf zwei Rampenpaaren 20a, b bzw. Keilpaaren, beispielsweise mit einer Neigung von etwa 20°.

Die Stellung der Supportplatten 2 zum Stützwalzenwechsel ist mit Fig. 4 verdeutlicht. Da die Grube vollständig durch den unteren Teil des Stützwalzensatzes 9 ausgefüllt wird, ist die Supportplatte 2 schräg nach unten in einen an den Grubenbereich 10 angrenzenden Bereich 21 versenkt worden. Hierzu wird der Unterwagen 13 entlang der Rampenpaare 20a,b weg vom Walzengerüst Fi unter den Hüttenflur 7 verfahren, wobei entsprechende Führungsnocken 22 die Verfahrbewegung unterstützen. Diese Führungsnocken 22 verhindern eine seitliche Verschiebung der Tische 14 während der Absenkbewegung und in abgesenkter Position.

Die Verfahrbewegung des Wagens 13 und damit der Supportplatten 2 wird mittels der Kolben-Zylinder-Einheit 23 durchgeführt, die auch die Verfahrbewegung des Stützwalzensatzes 9 bewirkt. Eine den Kolben verlängemde Traverse bzw. ein Adapter 24 ist mit dem Stützwalzensatz 9 verbunden und bewegt diesen durch Horizontalbewegung entlang von Ausfahrschienen in die Grube 10 und nach Wechseln der Stützwalzen zurück. Gleichzeitig mit dem Ausfahren des Stützwalzensatzes 9 wird der Unterwagen 13 von der erhöhten Position in die unterhalb des Hüttenflurs 7 abgesenkte Position verfahren. Hierzu greift eine Schubstange 25, die drehbar mittig an der Unterseite des Tisches 14 angeordnet ist, am Unterwagen an und zieht diesen von den Rampen in die versenkte Supportplatten. Das unmittelbar an die Grube 10 angrenzende Ende des Hüttenflurs ist mit einer Klappe 31 versehen.

Zur Auf- und Abfahrbewegung der Rollen 15a, b des Unterwagens 13 auf den Rampen 20a, b ist das vordere Rampenpaar 20a zum hinteren Rampenpaar 20b versetzt angeordnet. Die Ausfahrlinien entlang von Keilschienen 30 sind insbesondere in der Draufsicht der Fig. 2 zu erkennen. Hier ist beispielhaft die Supportplatte 2c, die dem zweiten Fertiggerüst F2 zugeordnet ist, seitlich versenkt ausgefahren, d.h. quer zur Walzrichtung, während alle anderen Supportplatten 2 in Arbeitswalzenwechselstellung gezeigt sind. Zur Verdeutlichung ist auf der Supportplatte 2c des ersten Gerüstes F1 der heraus gefahrene Arbeitswalzensatz 4 mit daneben angeordnetem neuen Arbeitswalzensatz 5 gezeigt.

Die Supportplatten sind vorzugsweise nicht miteinander verbunden, sondem Stoß an Stoß nebeneinander angeordnet. Sie werden mittels zweier Druck-Einheiten 26a,b, die jeweils von einem Ende der Supportplattenlinie 1 angreifen, hin- und herbewegt. Hierzu rollen die Platten 2 entlang der in den Tisch 14 des Unterwagens 13 eingebrachten Schienenpaaren 17. Seitenführungsrollen 27, die entlang der am Tisch 14 angeordneten Führungseinheit 19 abrollen, verhindern ein Verkanten. Jeder Supportplatte 2 ist eine Justiereinheit 28, deren Lage variabel verstellbar ist, zugeordnet, mit deren Hilfe die jeweilige Supportplatte 2 in der Stellung zum Arbeitswalzenwechsel entsprechend zu einem Gerüst Fi justiert werden kann. Die Druck-Zylinder-Kolben-Einheiten 26a, b sind mit bei der gezeigten Ausführungsform mit Abdeckblechen 29 verdeckt (vgl. Fig. 1).

Durch die vorgeschlagene Lösung wird erreicht, dass die Supportplattenlinie sich unmittelbar neben den Fertiggerüsten befindet und die Transportwege für die Arbeitswalzen kurz sind. Zur Öffnung der Gruben, die von den Supportplatten bedeckt werden, werden die Supportplatten mittels einer Transportvorrichtung durch eine Absenk- und Verfahr-Bewegung verfahren. Der Arbeitswalzenwechsel erfolgt durch eine Querverschiebung von Supportplatten, zum Stützwalzenwechsel werden die Supportplatten abgesenkt und in Richtung Steuerbühne verfahren.

### Bezugszeichenliste:

- 1: Supportplattenlinie
- 2.: Supportplatten
- 3: Schienenpaar
- 4: Arbeitswalzensatz (4'und 4" verbrauchte Arbeitswalzensätze)
- 5: neuer Arbeitswalzensatz
- 6: Ende der Supportplatten
- 7: Hüttenflur
- 8: Zugmaschine
- 9: Stützwalzensatz
- 10: Grube
- 11: Grubengrund
- 12: Beförderungseinrichtung
- 13: Unterwagen
- 14: Tisch
- 15: Rollen (Rollenpaare 15a, 15b)
- 16: Tischoberseite
- 17: Schienen in Tischoberseite
- 18: Rollen
- 19: Führung
- 20: Rampen (Rampenpaare 20a, 20b)
- 21: an den Grubenbereich angrenzender Bereich
- 22: Führungsnocken
- 23: Kolben-Zylinder-Einheit
- 24: Traverse
- 25: Schubstange
- 26: Verschiebe-Einheit, insbesondere Druck-Einheit (Einheit-Paar 26a, 26b)
- 27: Seitenführungsrollen
- 28: Justiereinheit
- 29: Abdeckbleche
- 30: Keilschienen
- 31: Klappe

- F1-F7(Fi): Fertigwalzgerüste
- BS: Bedienseite
- AS: Antriebsseite
- WW: Walzenwerkstatt

## Patentansprüche

1. Walzwerk mit auf der Bedienseite (BS) der Gerüste (F1-Fi) vorgesehenen und quer zu den Walzenachsen verschiebbaren Supportplatten (2, 2a, 2c), die zur Aufnahme von Arbeitswalzensätzen (4) ausgestattet sind und die an den Hüttenflur (7) zum An- und Abtransport der Arbeitswalzen (4) angrenzen, und mit jeweils den Gerüsten (F1-Fi) auf der Bedienseite (BS) vorgeordneten Gruben (10), deren Grund (11)zum Ausfahren für Stützwalzensätze (9) ausgestattet ist,
**dadurch gekennzeichnet,**
**dass** den Supportplatten (2, 2a, 2c) eine Beförderungseinrichtung (12) zugeordnet ist, die die jeweiligen Supportplatten (2, 2a, 2c) zwischen einer Stellung zum Arbeitswalzenwechsel, bei der die Supportplatten (2a) unmittelbar neben den Walzgerüsten oberhalb der Gruben (10) angeordnet sind, und einer Stellung zum Stützwalzenwechsel, bei der die Supportplatten (2c) versenkt unter dem Hüttenflur (7) neben dem Grubenbereich angeordnet sind, transportiert.

2. Walzwerk nach Anspruch 1,
**dadurch gekennzeichnet,**
**dass** die Beförderungseinrichtung (12) einen Unterwagen (13) mit Rollen (15) umfasst, auf dem eine Supportplatte (2, 2a, 2c) quer verschiebbar angeordnet ist, und die Rollen (15) mit am Grund (11) der jeweiligen Grube (10) angeordneten Rampen (20) zusammenwirken, wobei der Unterwagen (13) aus der Position unterhalb des Hüttenflurs (7) auf die Rampen (20) und somit in eine erhöhte Position in der Grube (10) verfahrbar ist und in der Endstellung zum Arbeitswalzenwechsel die Supportplatten (2a) mit dem Hüttenflur (7) abschließen.

3. Walzwerk nach Anspruch 1 oder 2,
**dadurch gekennzeichnet,**
**dass** ein vorderes und ein hinteres Rollenpaar (15a, 15b) des Unterwagens (13) sowie entsprechende Rampenpaare (20a, b) versetzt zueinander angeordnet sind.

4. Walzwerk nach Anspruch einem der Ansprüche 1 bis 3,
**dadurch gekennzeichnet,**
**dass** der Unterwagen (13) mit einer Kolben-Zylinder-Einheit zusammenwirkt, um zwischen den beiden Stellungen verfahren zu werden.

5. Walzwerk nach Anspruch 4,
**dadurch gekennzeichnet,**
**dass** diese Kolben-Zylinder-Einheit die Stützwalzenwechsel-Kolben-Zylinder-Einheit (23) ist.

6. Walzwerk nach Anspruch 5,
**dadurch gekennzeichnet,**
**dass** zur Unterstützung der Auffahrbewegung des Unterwagens (13) auf die Rampenpaare (20a, b) der Kolben oder eine den Kolben verlängemde Traverse (24) der Stützwalzenwechsel-Kolben-Zylinder-Einheit (23) mit dem einen Ende einer Schubstange (25) verbunden ist, die mit ihrem anderen Ende am Unterwagen (13), insbesondere mittig, angeordnet ist.

7. Walzwerk nach einem der vorhergehenden Ansprüche,
**dadurch gekennzeichnet,**
**dass** benachbarte Supportplatten (2) in Arbeitswalzenwechselstellung lose aneinanderstoßend angeordnet sind und in ihrer Gesamtheit mittels zweier jeweils am Ende der Supportplattenlinie (1) angeordneter Verschiebeeinheiten (26a, 26b) entweder in die eine oder in die andere Richtung entlang der Supportplattenlinie (1) verschiebbar sind.

## Claims

1. Rolling mill with support plates (2, 2a, 2c), which are provided on the operating side (BS) of the stands (F1-Fi) and are displaceable transversely to the roll axes and which are equipped for reception of working roll sets (4) and adjoin the workshop floor (7) for transport to and away of the working rolls (4), and with pits (10), which are respectively arranged in front of the stands (F1-Fi) on the operating side (BS) and the base (11) of which is equipped for movement out for backing roii sets (9), **characterised in that** the support plates (2, 2a, 2c) are associated with a transport device (12) which transports the respective support plates (2, 2a, 2c) between a setting for working roll change, in which the support plates (2a) are arranged directly adjacent to the roll stands above the pits (10), and a setting for backing roll change, in which the support plates (2c) are arranged to be lowered below the workshop floor (7) adjacent to the pit region.

2. Rolling mill according to claim 1, **characterised in that** the transport device (12) comprises an underneath carriage (13) with rollers (15), on which a support plate (2, 2a, 2c) is arranged to be transversely displaceable, and the rollers (15) co-operate with ramps (20) arranged at the base (11) of the respective pit (10), wherein the underneath carriage (13) is movable out of the position below the workshop floor (7) on the ramps (20) and thus into a raised position in the pit (10) and in the end setting the support plates (2a) are flush with the workshop floor (7) for working roll change.

3. Rolling mill according to claim 1 or 2, **characterised in that** a front and a rear roller pair (15a, 15b) of the underneath carriage (13) as well as corresponding ramp pairs (20a, 20b) are arranged to be offset relative to one another.

4. Rolling mill according to one of claims 1 to 3, **characterised in that** the underneath carriage (13) co-operates with a piston-cylinder unit in order to be moved between the two settings.

5. Rolling mill according to claim 4, **characterised in that** this piston-cylinder unit is the backing roll change piston-cylinder unit (23).

6. Rolling mill according to claim 5, **characterised in that** for assisting the moving-up movement of the underneath carriage (13) on the ramp pairs (20a, 20b) the piston or a cross member (24), which prolongs the piston, of the backing roll change piston-cylinder unit (23) is connected with one end of a pushrod (25), which is arranged by its other end at the underneath carriage (13), in particular centrally.

7. Rolling mill according to one of the preceding claims, **characterised in that** adjacent support plates (2) are arranged in working roll change setting to loosely abut one another and are displaceable in their entirety in either one or the other direction along the support plate line (1) by means of two displacing units (26a, 26b) respectively arranged at the ends of the support plate line (1).

## Revendications

1. Laminoir présentant des plaques support (2, 2a, 2c) prévues côté service (BS) des cages (F1-Fi) et pouvant être déplacées transversalement par rapport aux axes des cylindres, qui sont équipées pour recevoir les séries de cylindres de travail (4) et qui sont proches du sol (7) de l'usine métallurgique pour l'acheminement et l'évacuation des cylindres de travail (4), et présentant des fosses (10) disposées devant les cages (F1 à Fi) du côté service (BS), dont le fond (11) est équipé pour évacuer les séries de cylindres support (9), **caractérisé en ce que** les plaques support (2, 2a, 2c) comportent un dispositif de transport (12) qui transporte les différentes plaques support (2, 2a, 2c) entre une position pour le remplacement des cylindres de travail, dans laquelle les plaques support (2a) sont disposées directement à côté des cages de laminage au-dessus des fosses (10) et une position pour le remplacement des cylindres support, dans laquelle les plaques support (2c) sont abaissées sous le sol de l'usine métallurgique (7) à côté de la zone des fosses.

2. Laminoir selon la revendication 1, **caractérisé en ce que** le dispositif de transport (12) comprend un wagonnet (13) avec des rouleaux (15) sur lequel est disposée, de manière à pouvoir être déplacée transversalement, une plaque support (2, 2a, 2c), et les rouleaux (15) interagissent avec des rampes (20) disposées au fond (11) de chaque fosse (10), le wagonnet (13) pouvant être déplacé à partir d'une position sous le sol de l'usine métallurgique (7) sur les rampes (20) et donc dans une position élevée dans la fosse (10) et les plaques support (2a) étant au même niveau que le sol de l'usine métallurgique (7) en position finale en vue du remplacement des cylindres de travail.

3. Laminoir selon la revendication 1 ou 2, **caractérisé en ce qu'**une paire de rouleaux avant et arrière (15a, 15b) du wagonnet (13) ainsi que des paires de rampes (20, b) sont disposées de manière décalée les unes par rapport aux autres.

4. Laminoir selon l'une quelconque des revendications 1 à 3, **caractérisé en ce que** le wagonnet (13) interagit avec une unité à piston-cylindre afin d'être déplacé entre les deux positions.

5. Laminoir selon la revendication 4, **caractérisé en ce que** cette unité à piston-cylindre est l'unité à piston cylindre de remplacement des cylindres support (23).

6. Laminoir selon la revendication 5, **caractérisé en ce que** pour soutenir le mouvement ascendant du wagonnet (13) sur les paires de rampes (20a, 3), le piston ou une traverse (24) prolongeant le piston de l'unité à piston cylindre de remplacement des cylindres support (23) est relié à une extrémité d'une bielle (25) qui est disposée avec son autre extrémité sur le wagonnet (13), en particulier au centre.

7. Laminoir selon l'une ou plusieurs des revendications précédentes, **caractérisé en ce que** des plaques support (2) adjacentes sont disposées dans la position de remplacement des cylindres de travail en se touchant sans être attachées et peuvent être déplacées dans leur totalité au moyen de deux unités de déplacement (26a, 26b) disposées à chaque fois en l'extrémité de la ligne (1) des plaques support, dans l'un ou dans l'autre sens le long de la ligne (1) des plaques support.
